# EUROPÄISCHE PATENTSCHRIFT

(11) **EP 2 825 738 B1**
(45) Veröffentlichungstag und Bekanntmachung des Hinweises auf die Patenterteilung: **05.10.2016**
(21) Anmeldenummer: 13700176.4
(22) Anmeldetag: 11.01.2013
(51) Int. Cl.: F01N 3/025

(54) **EINSPRITZVORRICHTUNG**
INJECTION DEVICE
DISPOSITIF D'INJECTION

(30) Priorität: 14.03.2012 DE 102012203957
(43) Veröffentlichungstag der Anmeldung: 21.01.2015
(73) Patentinhaber: Robert Bosch GmbH, 70442 Stuttgart (DE)
(72) Erfinder: BEGANOVIC, Arnad, 70499 Stuttgart-Weilimdorf (DE); GRAGEN, Ralf, 73728 Esslingen a.N. (DE)
(86) Internationale Anmeldenummer: PCT/EP2013/050481
(87) Internationale Veröffentlichungsnummer: WO 2013/135399

(56) Entgegenhaltungen:
- DE-A1-102006 061 730
- DE-A1-102009 005 528
- DE-A1-102009 028 030
- US-A1- 2009 000 605

## Beschreibung

Die Erfindung betrifft eine Einspritzvorrichtung zum Einspritzen eines Mediums, insbesondere zum Einspritzen von Kraftstoff in den Abgasstrang einer Brennkraftmaschine zur Regeneration eines Partikelfilters, mit den Merkmalen des Oberbegriffs des Anspruchs 1.

### Stand der Technik

Eine derartige Einspritzvorrichtung umfasst ein Einspritzventil sowie einen Ventilhalter zur Aufnahme des Einspritzventils. Der Ventilhalter ist von einer Bohrung durchsetzt, in welche das Einspritzventil einsetzbar ist. Der Ventilhalter bildet ferner einen die Bohrung umgebenden Hohlraum aus, welcher zur Unterstützung der Einspritzung und zur Kühlung des Einspritzventils über einen Druckluftanschluss mit Druckluft beschickbar ist. Die Beaufschlagung mit Druckluft bewirkt ein feines Zerstäuben des Mediums und damit eine Sprayoptimierung. Handelt es sich bei dem Medium beispielsweise um Kraftstoff, kann durch eine druckluftunterstützte Kraftstoffeinspritzung eine bessere Zerstäubung des Kraftstoffs und damit eine effizientere Partikelfilterregeneration bewirkt werden, welche die Einhaltung stetig steigender Anforderungen hinsichtlich der zulässigen Abgasemissionen begünstigt. Zugleich kann die Druckluft zum Kühlen des Einspritzventils eingesetzt werden. Wurde eine Kühlung bislang durch eine Wasserkühlung erreicht, wie dies bei Kraftstoffeinspritzventilen oftmals der Fall ist, kann die Kühlung mittels Druckluft eine Wasserkühlung ersetzen.

Die Druckschrift EP 1 008 732 A1 beschreibt eine Vorrichtung zum Nachbehandeln von Abgasen einer mit Luftüberschuss arbeitenden Brennkraftmaschine, wobei die Vorrichtung eine Dosiereinrichtung zum gesteuerten Einbringen von Reduktionsmittel in eine Abgasleitung stromaufwärts eines Reduktionskatalysators und eine Einrichtung zum Kühlen der Dosiereinrichtung umfasst. Die Dosiereinrichtung weist ein Einspritzventil auf, das von einem unmittelbar mit der Abgasleitung verbundenen doppelwandigen Ventilaufnahmekörper umfasst ist, wobei zum Kühlen des Einspritzventils Druckluft über eine Drucklufterzeugungseinrichtung in einen Luftspalt zwischen einer Außenwandung und einer Innenwandung des Ventilaufnahmekörpers einblasbar ist. Als Einspritzventil findet ein übliches Niederdruck-Benzineinspritzventil Einsatz. Des Weiteren wird vorgeschlagen, dass der Ventilaufnahmekörper mit der Abgasleitung fest verbunden, beispielsweise verschweißt, ist. Aus der US 2009/0000605 ist eine Regenerationsanordnung zur Einspritzung von Kraftstoff in den Abgastrakt bekannt, welche eine Herzeinrichtung aufweist.

Ausgehend von dem vorstehend genannten Stand der Technik liegt der Erfindung die Aufgabe zugrunde, eine Einspritzvorrichtung anzugeben, welche variabel einsetzbar und zudem einfach und kostengünstig herstellbar ist.

Zur Lösung der Aufgabe wird eine Einspritzvorrichtung mit den Merkmalen des Anspruchs 1 vorgeschlagen. Vorteilhafte Weiterbildungen der Erfindung sind in den Unteransprüchen angegeben.

### Offenbarung der Erfindung

Die vorgeschlagene Einspritzvorrichtung zum Einspritzen eines Mediums, insbesondere zum Einspritzen von Kraftstoff in den Abgasstrang einer Brennkraftmaschine, umfasst ein Einspritzventil sowie einen Ventilhalter, wobei der Ventilhalter von einer Bohrung zur Aufnahme des Einspritzventils durchsetzt ist und einen die Bohrung umgebenden Hohlraum ausbildet, welcher zur Unterstützung der Einspritzung und zur Kühlung des Einspritzventils über einen Druckluftanschluss mit Druckluft beschickbar ist. Erfindungsgemäß ist der Hohlraum als konzentrisch zur Bohrung angeordneter Ringraum ausbildet, welcher abgasstrangseitig von einem Kühlblech mit wenigstens einer DruckluftAuslassöffnung begrenzt ist, wobei das Kühlblech fest mit dem Ventilhalter verbunden ist. Der Ventilhalter und das Einspritzventil bilden gemeinsam eine modulartig aufgebaute Einspritzvorrichtung aus, welche sowohl zum Einspritzen von Kraftstoff, als auch zum Einspritzen eines Reduktionsmittels in den Abgasstrang einer Brennkraftmaschine geeignet ist. Die Einspritzvorrichtung ist somit vielseitig einsetzbar. Bei Einsatz als Kraftstoff-Einspritzventil ist das Ventil vorzugsweise als passives Ventil ausgelegt, das über einen anliegenden Steuerdruck ansteuerbar ist. Der modulartige Aufbau der Einspritzvorrichtung ermöglicht den Austausch der Ventile, so dass andere Ventilarten einsetzbar sind. Dabei ist vorgesehen, dass das Kühlblech topfförmig ausgebildet ist und einen Ansatz ausbildet, mit welchem die Einspritzvorrichtung in ein Gehäuseteil oder ein Abgasrohr einsetzbar ist. Das heißt, dass das Kühlblech eine Aufwölbung nach außen besitzt und somit die Anschlagfläche überragt. Die Topfform des Kühlblechs erlaubt ein Einsetzen des Einspritzventils tief in das Abgasrohr hinein, so dass eine gute Sprayverteilung bewirkt wird. Sofern die Einspritzvorrichtung eine Dichteinheit umfasst, welche zumindest teilweise über das Kühlblech hinweg geführt ist, ist die Form der Dichteinheit zur Ausbildung eines gleichbleibenden Luftspalts zwischen dem Kühlblech und der Dichteinheit der Form des Kühlblechs weitgehend angepasst.

Die Ausbildung des Hohlraums als Ringraum vereinfacht die Herstellung des Ventilhalters. Denn vorzugsweise wird der Ringraum auf einer Stirnfläche des Ventilhalters durch ein materialabtragendes Verfahren, wie beispielsweise Bohren oder Fräsen, oder durch ein formgebendes Verfahren eingebracht. Das Schließen des Ringraums erfolgt durch Aufsetzen des Kühlblechs.

Gemäß einer bevorzugten Ausführungsform der Erfindung ist der Ventilhalter flanschartig ausgebildet und besitzt wenigstens eine Bohrung zur Aufnahme einer Befestigungsschraube, mittels welcher der Ventilhalter an einem Gehäuseteil der Brennkraftmaschine oder an einem mit der Brennkraftmaschine verbundenen Abgasrohr festlegbar ist. Der Ventilhalter kann demnach an ein Gehäuseteil oder Abgasrohr angeflanscht und mittels der Schraube in einfacher Weise befestigt werden.

Weiterhin bevorzugt besitzt der Ventilhalter im Bereich einer Anschlagfläche eine Dichteinheit, welche zumindest teilweise über das Kühlblech hinweg geführt ist, so dass zwischen dem Kühlblech und der Dichteinheit ein isolierender Luftspalt ausgebildet wird. Die Dichteinheit kommt bei der Befestigung des Ventilhalters an einem Gehäuseteil oder an einem Abgasrohr zwischen der Anschlagfläche und dem Gehäuseteil bzw. dem Abgasrohr zu liegen und dichtet somit den Spalt zwischen diesen beiden Bauteilen ab. Indem die Dichteinheit zumindest teilweise über das Kühlblech hinweg geführt ist, dieses also in radialer Richtung bezogen auf die Ventillängsachse überragt, wird ein Luftspalt zwischen dem Kühlblech und der Dichteinheit ausgebildet, welcher als Isolierung dient. Zudem kann die über das Kühlblech zumindest teilweise hinweg geführte Dichteinheit zur Lenkung des Druckluftstroms eingesetzt werden.

Als weiterbildende Maßnahme wird vorgeschlagen, dass das in den Ventilhalter eingesetzte Einspritzventil das Kühlblech zumindest geringfügig überragt. Das heißt, dass das Kühlblech von dem Abgasrohr aus gesehen hinter dem Einspritzventil zurückliegt. Die über das Kühlblech austretende Druckluft vermag auf diese Weise den gesamten Spritzkegel des einzuspritzenden Mediums zu erfassen, so dass eine feine Zerstäubung erzielt wird. Das heißt, dass sich die Druckluft bevorzugt außerhalb des Einspritzventils und außerhalb des Ventilhalters mit dem einzuspritzenden Medium vermischt.

Vorteilhafterweise besitzt das Einspritzventil zur Freigabe wenigstens einer Einspritzöffnung ein nach außen öffnendes Ventilschließelement. Bei einem nach außen öffnenden Ventilschließelement ist ein sicheres Öffnen des Ventils dauerhaft sichergestellt, da etwaige Ablagerungen im Öffnungsbereich mit jedem Öffnungshub des Ventilschließelementes gesprengt werden.

Bevorzugt wird des Weiteren vorgeschlagen, dass das Kühlblech mehrere Druckluft-Auslassöffnungen besitzt, welche ringförmig, vorzugsweise in gleichem Abstand zueinander und/oder in gleichem Abstand zum Einspritzventil angeordnet sind. Durch diese Maßnahmen, einzeln oder kumuliert, wird eine gleichmäßige Beaufschlagung des einzuspritzenden Mediums mit Druckluft bewirkt.

Eine bevorzugte Ausführungsform der Erfindung wird nachfolgend anhand der beigefügten Zeichnungen näher beschrieben. Diese zeigen:
Fig. 1 eine schematische Darstellung einer erfindungsgemäßen Einspritzvorrichtung und
Fig. 2 einen Ausschnitt der Fig. 1 in vergrößerter Darstellung.

### Ausführliche Beschreibung der Zeichnung

Die in der Fig. 1 schematisch dargestellte erfindungsgemäße Einspritzvorrichtung dient der Einspritzung von Kraftstoff in den Abgasstrang 1 einer Brennkraftmaschine. Sie umfasst ein nach außen öffnendes Einspritzventil 2, das in einer Bohrung 4 eines Ventilhalters 3 aufgenommen und über den Ventilhalter 3 mit einem Gehäuseteil 10 der Brennkraftmaschine verbunden ist. Der Ventilhalter 3 ist hierzu flanschartig ausgebildet und weist Bohrungen 9 zur Aufnahme von Befestigungsschrauben auf, mittels welcher der Ventilhalter 3 am Gehäuseteil 10 festlegbar ist. Um den Spalt zwischen einer am Ventilhalter 3 ausgebildeten Anschlagfläche 11 und dem Gehäuseteil 10 abzudichten, weist die Einspritzvorrichtung ferner eine Dichteinheit 12 auf, welche zwischen die Anschlagfläche 11 und dem Gehäuseteil 10 gelegt ist.

Die das Einspritzventil 2 aufnehmende Bohrung 4 ist von einem im Ventilhalter 3 ausgebildeten Ringraum 5 umgeben, welcher über mindestens einen Druckluftanschluss 6 mit Druckluft beschickbar ist. Anstelle der dargestellten zwei Druckluftanschlüsse 6 kann auch nur ein Druckluftanschluss 6 vorgesehen werden bzw. der andere Anschluss - falls vorhanden, beispielsweise bei Verwendung eines Ventilhalters 3, welcher alternativ an einen Wasserkühlkreis anschließbar ist - still gelegt werden. Der Ringraum 5 erstreckt sich bis zur abgasstrangseitigen Stirnfläche des Ventilhalters 3 und wird von einem Kühlblech 7 zum Abgasstrang 1 hin abgedeckt. Das Kühlblech 7 ist mit dem Ventilhalter 3 fest verbunden und weist mehrere Druckluft-Auslassöffnungen 8 auf, die ringförmig um das in der Bohrung 4 aufgenommene Einspritzventil 2 herum angeordnet sind. Das Kühlblech 7 ist topfförmig gestaltet, so dass es einen über die Anschlagfläche 11 vorstehenden Ansatz 14 ausbildet, welcher in den Abgasstrang 1 der Brennkraftmaschine hineinragt. Das Kühlblech 7 wird zudem noch von dem Einspritzventil 2 in der Weise überragt, dass ein Ventilschließelement 15 des nach außen öffnenden Einspritzventils 2 - vom Abgasstrang 1 aus gesehen - vor dem Kühlblech 7 zu liegen kommt. Auf diese Weise wird der vollständige, über wenigstens eine Einspritzöffnung (nicht dargestellt) austretende Sprühstrahl von der Druckluft erfasst und zerstäubt, wodurch eine gute Sprayaufbereitung sichergestellt ist. Die zwischen der Anschlagfläche 11 und dem Gehäuseteil 10 angeordnete Dichteinheit 12 ist dabei über das Kühlblech 7 hinweg geführt, so dass zwischen dem Kühlblech 7 und der Dichteinheit 12 ein Luftspalt 13 ausgebildet wird, welcher isolierend wirkt, so dass im Luftspalt 13 eine geringere Temperatur als im Abgasstrang 1 herrscht. Zugleich ist die Dichteinheit 12 derart geformt, dass sie die Druckluft in Richtung des Sprühstrahls lenkt.

Der Strömungsverlauf der über die Druckluft-Auslassöffnungen 8 ausströmenden Druckluft ist mittels eines Pfeils mit dem Bezugszeichen 16 in der Fig. 2 dargestellt. Die Druckluft trifft im Abgasstrang 1 auf den Sprühstrahl bzw. Sprühkegel 17, welcher durch einen Spritzwinkel α gekennzeichnet ist. Der Spritzwinkel α hängt u.a. von der konkreten Ausbildung der wenigstens einen Einspritzöffnung (nicht dargestellt) ab. Die Lage der Druckluft-Auslassöffnungen 8 im Kühlblech 7 sowie deren Anzahl n ist den Erfordernissen entsprechend angepasst. Gleiches gilt für den Durchmesser d der Druckluft-Auslassöffnungen 8, welche vorliegend als Drosselbohrungen ausgeführt sind.

Die Erfindung ist nicht auf die in den Fig. 1 und 2 dargestellte bevorzugte Ausführungsform beschränkt. Insbesondere kann die erfindungsgemäße Einspritzvorrichtung anstelle der Einspritzung von Kraftstoff auch der Einspritzung eines anderen Mediums, beispielsweise eines Reduktionsmittels, dienen. In diesem konkreten Fall ist die Vorrichtung an einem mit der Brennkraftmaschine verbundenen Abgasrohr befestigt. Mögliche Abwandlungen können ferner insbesondere die konkrete Ausgestaltung des Kühlblechs und/oder der Dichteinheit betreffen.

## Patentansprüche

1. Einspritzvorrichtung zum Einspritzen eines Mediums, insbesondere zum Einspritzen von Kraftstoff in den Abgasstrang (1) einer Brennkraftmaschine, umfassend ein Einspritzventil (2) sowie einen Ventilhalter (3), wobei der Ventilhalter von einer Bohrung (4) zur Aufnahme des Einspritzventils (2) durchsetzt ist und einen die Bohrung (4) umgebenden Hohlraum (5) ausbildet, welcher zur Unterstützung der Einspritzung und zur Kühlung des Einspritzventils (2) über einen Druckluftanschluss (6) mit Druckluft beschickbar ist, wobei der Hohlraum (5) abgasstrangseitig von einem Kühlblech (7) mit wenigstens einer Druckluft-Auslassöffnung (8) begrenzt ist, wobei das Kühlblech (7) fest mit dem Ventilhalter (3) verbunden ist, **dadurch gekennzeichnet, dass** das Kühlblech (7) topfförmig ausgebildet ist und einen Ansatz (14) ausbildet, mit welchem die Einspritzvorrichtung in ein Gehäuseteil (10) oder ein Abgasrohr einsetzbar ist.

2. Einspritzvorrichtung nach Anspruch 1,
**dadurch gekennzeichnet, dass** der Ventilhalter (3) flanschartig ausgebildet ist und wenigstens eine Bohrung (9) zur Aufnahme einer Befestigungsschraube besitzt, mittels welcher der Ventilhalter (3) an einem Gehäuseteil (10) der Brennkraftmaschine oder an einem mit der Brennkraftmaschine verbundenen Abgasrohr festlegbar ist.

3. Einspritzvorrichtung nach Anspruch 1 oder 2,
**dadurch gekennzeichnet, dass** der Ventilhalter (3) im Bereich einer Anschlagfläche (11) eine Dichteinheit (12) besitzt, welche zumindest teilweise über das Kühlblech (7) hinweg geführt ist, so dass zwischen dem Kühlblech (7) und der Dichteinheit (12) ein isolierender Luftspalt (13) ausgebildet wird.

4. Einspritzvorrichtung nach einem der vorhergehenden Ansprüche,
**dadurch gekennzeichnet, dass** das in den Ventilhalter (3) eingesetzte Einspritzventil (2) das Kühlblech (7) zumindest geringfügig überragt.

5. Einspritzvorrichtung nach einem der vorhergehenden Ansprüche,
**dadurch gekennzeichnet, dass** das Einspritzventil (2) ein nach außen öffnendes Ventilschließelement (15) zur Freigabe wenigstens einer Einspritzöffnung besitzt.

6. Einspritzvorrichtung nach einem der vorhergehenden Ansprüche, **dadurch gekennzeichnet, dass** das Kühlblech (7) mehrere Druckluft-Auslassöffnungen (8) besitzt, welche ringförmig, vorzugsweise in gleichem Abstand zueinander und/oder in gleichem Abstand zum Einspritzventil (2) angeordnet sind.

7. Einspritzvorrichtung nach einem der vorhergehenden Ansprüche, **dadurch gekennzeichnet, dass** der Hohlraum (5) als konzentrisch zur Bohrung (4) angeordneter Ringraum ausgebildet ist.

## Claims

1. Injection device for injecting a medium, in particular for injecting fuel into the exhaust tract (1) of an internal combustion engine, comprising an injection valve (2) and a valve holder (3), wherein the valve holder is extended through by a bore (4) for receiving the injection valve (2) and forms a cavity (5) which surrounds the bore (4) and which, for assisting the injection and for the cooling of the injection valve (2), can be fed with compressed air via a compressed-air port (6), wherein the cavity (5) is delimited at the exhaust tract side by a cooling plate (7) with at least one compressed-air outlet opening (8), wherein the cooling plate (7) is fixedly connected to the valve holder (3), **characterized in that** the cooling plate (7) is of pot-shaped form and forms a projection (14) by way of which the injection device can be inserted into a housing part (10) or an exhaust pipe.

2. Injection device according to Claim 1, **characterized in that** the valve holder (3) is of flange-like form and has at least one bore (9) for receiving a fastening screw by way of which the valve holder (3) can be fixed to a housing part (10) of the internal combustion engine or to an exhaust pipe connected to the internal combustion engine.

3. Injection device according to Claim 1 or 2, **characterized in that** the valve holder (3) has, in the region of an abutment surface (11), a sealing unit (12) which is led at least partially across the cooling plate (7) such that an insulating air gap (13) is formed between the cooling plate (7) and the sealing unit (12).

4. Injection device according to one of the preceding claims,
**characterized in that** the injection valve (2) inserted into the valve holder (3) projects at least slightly beyond the cooling plate (7).

5. Injection device according to one of the preceding claims,
**characterized in that** the injection valve (2) has an outwardly opening valve closing element (15) for opening up at least one injection opening.

6. Injection device according to one of the preceding claims, **characterized in that** the cooling plate (7) has multiple compressed-air outlet openings (8) which are arranged in ring-shaped fashion, preferably so as to be uniformly spaced apart from one another and/or so as to be uniformly spaced apart from the injection valve (2).

7. Injection device according to one of the preceding claims, **characterized in that** the cavity (5) is in the form of a ring-shaped chamber arranged concentrically with respect to the bore (4).

## Revendications

1. Dispositif d'injection pour injecter un fluide, en particulier pour l'injection de carburant dans le conduit d'échappement (1) d'un moteur à combustion interne, comprenant une soupape d'injection (2) ainsi qu'un dispositif de retenue de soupape (3), le dispositif de retenue de soupape étant traversé par un alésage (4) pour recevoir la soupape d'injection (2) et constituant une cavité (5) entourant l'alésage (4), laquelle peut être alimentée en air sous pression par le biais d'un raccord d'air sous pression (6) pour faciliter l'injection et pour refroidir la soupape d'injection (2), la cavité (5) étant limitée du côté du conduit d'échappement par une tôle de refroidissement (7) ayant au moins une ouverture de sortie d'air sous pression (8), la tôle de refroidissement (7) étant connectée fixement au dispositif de retenue de soupape (3), **caractérisé en ce que** la tôle de refroidissement (7) est réalisée en forme de pot et constitue une pièce rapportée (14) avec laquelle le dispositif d'injection peut être inséré dans une partie de boîtier (10) ou un tuyau d'échappement.

2. Dispositif d'injection selon la revendication 1, **caractérisé en ce que** le dispositif de retenue de soupape (3) est réalisé en forme de bride et possède au moins un alésage (9) pour recevoir une vis de fixation au moyen de laquelle le dispositif de retenue de soupape (3) peut être fixé à une partie de boîtier (10) du moteur à combustion interne ou à un tuyau d'échappement connecté au moteur à combustion interne.

3. Dispositif d'injection selon la revendication 1 ou 2,
**caractérisé en ce que** le dispositif de retenue de soupape (3) possède, dans la région d'une surface de butée (11), une unité d'étanchéité (12) qui est guidée au moins en partie au-delà de la tôle de refroidissement (7) de telle sorte qu'entre la tôle de refroidissement (7) et l'unité d'étanchéité (12) soit réalisé un entrefer isolant (13).

4. Dispositif d'injection selon l'une quelconque des revendications précédentes,
**caractérisé en ce que** la soupape d'injection (2) insérée dans le dispositif de retenue de soupape (3) dépasse au moins légèrement de la tôle de refroidissement (7).

5. Dispositif d'injection selon l'une quelconque des revendications précédentes,
**caractérisé en ce que** la soupape d'injection (2) possède un élément de fermeture de soupape (15) s'ouvrant vers l'extérieur pour libérer au moins une ouverture d'injection.

6. Dispositif d'injection selon l'une quelconque des revendications précédentes,
**caractérisé en ce que** la tôle de refroidissement (7) possède plusieurs ouvertures de sortie d'air sous pression (8), lesquelles sont disposées sous forme annulaire, de préférence de manière équidistante les unes des autres et/ou à la même distance de la soupape d'injection (2).

7. Dispositif d'injection selon l'une quelconque des revendications précédentes,
**caractérisé en ce que** la cavité (5) est réalisée sous forme d'espace annulaire disposé de manière concentrique par rapport à l'alésage (4).
